# EUROPÄISCHE PATENTSCHRIFT

(11) **EP 4 281 228 B1**
(45) Veröffentlichungstag und Bekanntmachung des Hinweises auf die Patenterteilung: **19.03.2025**
(21) Anmeldenummer: 22700392.8
(22) Anmeldetag: 11.01.2022
(51) Int. Cl.: B08B 3/02, B05B 12/12, B05B 9/01

(54) **FLÜSSIGKEITSABGABEGERÄT FÜR EIN HOCHDRUCKREINIGUNGSGERÄT UND VERFAHREN ZUM STEUERN EINES HOCHDRUCKREINIGUNGSGERÄTS MITTELS EINES FLÜSSIGKEITSABGABEGERÄTS**
LIQUID DISPENSING DEVICE FOR A HIGH-PRESSURE CLEANING DEVICE, AND METHOD FOR CONTROLLING A HIGH-PRESSURE CLEANING DEVICE USING A LIQUID DISPENSING DEVICE
DISPOSITIF DE DISTRIBUTION DE LIQUIDE POUR UN DISPOSITIF DE NETTOYAGE HAUTE PRESSION ET PROCÉDÉ DE COMMANDE D'UN DISPOSITIF DE NETTOYAGE HAUTE PRESSION À L'AIDE D'UN DISPOSITIF DE DISTRIBUTION DE LIQUIDE

(30) Priorität: 19.01.2021 DE 102021101033
(43) Veröffentlichungstag der Anmeldung: 29.11.2023
(73) Patentinhaber: Alfred Kärcher SE & Co. KG, 71364 Winnenden (DE)
(72) Erfinder: KUTZ, Benjamin, 71364 Winnenden (DE); SOBOTTA, Lukas, 71364 Winnenden (DE)
(74) Vertreter: Hoeger, Stellrecht & Partner Patentanwälte mbB
(86) Internationale Anmeldenummer: PCT/EP2022/050451
(87) Internationale Veröffentlichungsnummer: WO 2022/157040

(56) Entgegenhaltungen:
- EP-A1- 2 236 222
- WO-A1-2016/066209
- WO-A1-2018/171693
- WO-A1-2019/170678

## Beschreibung

Die Erfindung betrifft ein Flüssigkeitsabgabegerät für ein Hochdruckreinigungsgerät, umfassend einen Flüssigkeitseinlass, der über eine Druckleitung für unter Druck stehende Reinigungsflüssigkeit mit einem Pumpenauslass des Hochdruckreinigungsgeräts verbindbar ist, einen Flüssigkeitsauslass zum Abgeben der Reinigungsflüssigkeit in Richtung auf ein zu reinigendes Objekt, eine Eingabevorrichtung, eine Anzeigevorrichtung und eine Steuereinrichtung zum Steuern des Hochdruckreinigungsgeräts, wobei die Steuereinrichtung ein Speicherglied aufweist, in dem Steuerparameter speicherbar sind, und wobei von der Steuereinrichtung zumindest ein Steuerparameter an das Hochdruckreinigungsgerät ausgebbar ist.

Außerdem betrifft die Erfindung ein Verfahren zum Steuern eines Hochdruckreinigungsgeräts mittels eines Flüssigkeitsabgabegeräts der voranstehend genannten Art.

Hochdruckreinigungsgeräte weisen eine Pumpe und einen die Pumpe antreibenden Motor auf. Eine unter Druck zu setzende Reinigungsflüssigkeit, beispielsweise Wasser, kann der Pumpe über einen Pumpeneinlass zugeführt werden. Die Reinigungsflüssigkeit kann von der Pumpe unter Druck gesetzt werden und über einen Pumpenauslass und eine an den Pumpenauslass angeschlossene Druckleitung, beispielsweise einen Druckschlauch, einem Flüssigkeitseinlass eines Flüssigkeitsabgabegeräts zugeführt werden. Das Flüssigkeitsabgabegerät bildet ein Zubehör des Hochdruckreinigungsgeräts aus und kann beispielsweise als Spritzpistole ausgestaltet sein. Die unter Druck gesetzte Reinigungsflüssigkeit kann vom Flüssigkeitsabgabegerät über einen Flüssigkeitsauslass, der mit dem Flüssigkeitseinlass in Strömungsverbindung steht, in Richtung auf ein zu reinigendes Objekt abgegeben werden. Bei dem zu reinigenden Objekt kann es sich beispielsweise um eine Bodenfläche, eine Gebäudefassade oder ein Fahrzeug handeln. Das zu reinigende Objekt kann eine empfindliche oder auch eine weniger empfindliche Oberfläche aufweisen. Aus der WO 2018/171693 A1 ist ein Flüssigkeitsabgabegerät bekannt mit einer Objekterfassungseinrichtung zum berührungslosen Erfassen des zu reinigenden Objekts, um den Benutzer darüber zu informieren, wie weit das zu reinigende Objekt entfernt ist.

Aus der WO 2016/066209 A1 ist ein Flüssigkeitsabgabegerät gemäß der Präambel von Anspruch 1 bekannt, das in Ergänzung zu einem Flüssigkeitseinlass und einem mit diesem in Strömungsverbindung stehenden Flüssigkeitsauslass eine Eingabevorrichtung, eine Anzeigevorrichtung und eine Steuereinrichtung zum Steuern des Hochdruckreinigungsgeräts aufweist. Die Steuereinrichtung umfasst ein Speicherglied, in dem Steuerparameter gespeichert werden können, die von der Steuereinrichtung an das Hochdruckreinigungsgerät ausgegeben werden können, um das Hochdruckreinigungsgerät zu steuern. Die Steuerparameter erlauben es, das Hochdruckreinigungsgerät in vorgebbarer Weise zu betreiben. Beispielsweise kann mittels eines Steuerparameters der am Pumpenauslass herrschende Druck der Reinigungsflüssigkeit oder beispielsweise der Volumenstrom der vom Hochdruckreinigungsgerät geförderten Reinigungsflüssigkeit eingestellt werden, um ein möglichst gutes Reinigungsergebnis zu erzielen.

Die jeweils optimalen Steuerparameter hängen davon ab, welches Objekt gereinigt werden soll. So sollte beispielsweise für ein Objekt mit einer empfindlichen Oberfläche ein geringerer Druck der Reinigungsflüssigkeit eingestellt werden als für ein Objekt mit einer unempfindlicheren Oberfläche. Von weniger erfahrenen Benutzern wird der Einfluss der Steuerparameter auf das Reinigungsergebnis häufig nur unzureichend berücksichtigt, so dass nicht immer ein optimales Reinigungsergebnis erzielt wird oder empfindliche Oberflächen beschädigt werden könnten.

Aufgabe der vorliegenden Erfindung ist es daher, ein Flüssigkeitsabgabegerät der eingangs genannten Art derart weiterzubilden, dass es auf einfache Weise ein verbessertes Reinigungsergebnis ermöglicht.

Diese Aufgabe wird bei einem gattungsgemäßen Flüssigkeitsabgabegerät erfindungsgemäß dadurch gelöst, dass das Flüssigkeitsabgabegerät eine Objekterfassungseinrichtung aufweist zum berührungslosen Erfassen des zu reinigenden Objekts, wobei dem zu reinigenden Objekt entsprechende Objektinformationen von der Objekterfassungseinrichtung an die Steuereinrichtung übertragbar und von der Steuereinrichtung verarbeitbar sind zum Bereitstellen von mindestens einem an das zu reinigende Objekt angepassten Steuerparameter.

Das erfindungsgemäße Flüssigkeitsabgabegerät weist eine Objekterfassungseinrichtung auf, mit der das zu reinigende Objekt berührungslos erfasst werden kann. Beispielsweise kann von der Objekterfassungseinrichtung eine Bodenfläche, eine Gebäudefassade oder auch ein Fahrzeug berührungslos erfasst werden. Dem zu reinigenden Objekt entsprechende Objektinformationen können von der Objekterfassungseinrichtung an die Steuereinrichtung übertragen werden. Die Steuereinrichtung ist eingerichtet, die übertragenen Objektinformationen zu verarbeiten und dem Hochdruckreinigungsgerät mindestens einen an das zu reinigende Objekt angepassten Steuerparameter vorzugsweise drahtlos bereitzustellen. Aufgrund des mindestens einen Steuerparameters, der dem Hochdruckreinigungsgerät auf diese Weise bereitgestellt wird, kann das Hochdruckreinigungsgerät derart betrieben werden, dass ein verbessertes Reinigungsergebnis erzielt werden kann, ohne dass vertiefte Kenntnisse des Benutzers erforderlich sind.

Von Vorteil ist es, wenn im Speicherglied der Steuereinrichtung Objektinformationen einer Vielzahl von Objekten zusammen mit diesen entsprechenden Steuerparametern zur Steuerung des Hochdruckreinigungsgeräts speicherbar sind und das zu reinigende Objekt von der Steuereinrichtung aufgrund der von der Objekterfassungseinrichtung übertragenen Informationen einem im Speicherglied gespeicherten Objekt zuordenbar ist und in Abhängigkeit von der Zuordnung mindestens ein Steuerparameter von der Steuereinrichtung an das Hochdruckreinigungsgerät ausgebbar ist. Bei einer derartigen Ausgestaltung des erfindungsgemäßen Flüssigkeitsabgabegeräts können beispielsweise im Herstellerwerk des Flüssigkeitsabgabegeräts Objektinformationen einer Vielzahl von Objekten zusammen mit diesen Objekten entsprechenden Steuerparametern zur Steuerung des Hochdruckreinigungsgeräts im Speicherglied gespeichert werden. Das erfasste Objekt kann dann von der Steuereinrichtung einem im Speicherglied gespeicherten Objekt zugeordnet werden. Hierzu kann die Steuereinrichtung den Grad der Übereinstimmung des zu reinigenden Objekts mit den im Speicherglied gespeicherten Objekten prüfen und das erfasste Objekt dem im Speicherglied gespeicherten Objekt mit der größten Übereinstimmung zuordnen und die dem zugeordneten Objekt entsprechenden Steuerparameter an das Hochdruckreinigungsgerät ausgeben. Auf diese Weise kann dem Hochdruckreinigungsgerät mindestens ein Steuerparameter bereitgestellt werden, der an das zu reinigende Objekt angepasst ist.

Der mindestens eine Steuerparameter umfasst bei einer vorteilhaften Ausgestaltung der Erfindung einen Förderparameter des Hochdruckreinigungsgeräts, insbesondere ein Vorgabewert oder Vorgabewertebereich für den Druck der Reinigungsflüssigkeit, den Volumenstrom der Reinigungsflüssigkeit und/oder die Dosierung einer der Reinigungsflüssigkeit vom Hochdruckreinigungsgerät beimischbaren Reinigungschemikalie. Je nachdem, welches Objekt gereinigt werden soll, kann das Hochdruckreinigungsgerät aufgrund der Bereitstellung des Steuerparameters in Form eines Förderparameters derart betrieben werden, dass es Reinigungsflüssigkeit mit einem optimal an das zu reinigende Objekt angepassten Druck und/oder einem optimal an das zu reinigende Objekt angepassten Volumenstrom bereitstellt und/oder der Reinigungsflüssigkeit in optimaler Weise eine Reinigungsmittelchemikalie beimischt.

Die Objekterfassungseinrichtung ist bei einer bevorzugten Ausgestaltung der Erfindung in Form einer Kamera ausgestaltet zur Aufnahme eines Bildes des zu reinigenden Objekts, und dem zu reinigenden Objekt entsprechende Bildinformationen sind an die Steuereinrichtung übertragbar.

Günstig ist es, wenn die dem zu reinigenden Objekt entsprechenden Bildinformationen von der Steuereinrichtung mittels Bilderkennungsalgorithmen mit den im Speicherglied gespeicherten Objekten vergleichbar sind. Zum Vergleich kann beispielsweise ein Mustererkennungsverfahren zum Einsatz kommen. Von der Steuereinrichtung kann geprüft werden, welches im Speicherglied gespeicherte Objekt den größten Grad an Übereinstimmung mit dem zu reinigenden Objekt aufweist. Das zu reinigende Objekt kann dann von der Steuereinrichtung dem gespeicherten Objekt mit dem größten Grad an Übereinstimmung zugeordnet werden und Steuerparameter, die dem zugeordneten Objekt entsprechen, können von der Steuereinrichtung an das Hochdruckreinigungsgerät ausgegeben werden.

Bei einer besonders bevorzugten Ausgestaltung des erfindungsgemäßen Flüssigkeitsabgabegeräts ist das zugeordnete Objekt an der Anzeigevorrichtung anzeigbar, insbesondere in Form eines Piktogramms, einer Abbildung und/oder einer Bezeichnung. Der Benutzer kann dadurch an der Anzeigevorrichtung auf einfache Weise erkennen, welchem gespeicherten Objekt das zu reinigende und von der Objekterkennungseinrichtung erfasste Objekt von der Steuereinrichtung zugeordnet wurde.

Von Vorteil ist es, wenn die von der Steuereinrichtung vorgenommene Zuordnung des zu reinigenden Objektes zu dem an der Anzeigevorrichtung angezeigten Objekt vom Benutzer mittels der Eingabevorrichtung bestätigbar ist, wobei der mindestens eine dem angezeigten Objekt entsprechende Steuerparameter von der Steuereinrichtung nach erfolgter Bestätigung an das Hochdruckreinigungsgerät ausgebbar ist. Bei einer derartigen Ausgestaltung kann der Benutzer entscheiden, ob er mit der von der Steuereinrichtung vorgenommenen Zuordnung des zu reinigenden Objekts zu dem an der Anzeigevorrichtung angezeigten Objekt einverstanden ist. Bei Einverständnis kann er die Zuordnung bestätigen. Die Bestätigung veranlasst dann die Steuereinrichtung, mindestens einen dem angezeigten Objekt entsprechenden Steuerparameter an das Hochdruckreinigungsgerät auszugeben. Die Gefahr, dass aufgrund einer fehlerhaften Zuordnung Steuerparameter ausgegeben werden, die nicht an das zu reinigende Objekt angepasst sind, kann dadurch besonders geringgehalten werden.

Es kann vorgesehen sein, dass der mindestens eine dem angezeigten Objekt entsprechende Steuerparameter von der Steuereinrichtung bei innerhalb einer vorgegebenen Anzeigezeit ausbleibender Benutzerbestätigung selbsttätig an das Hochdruckreinigungsgerät ausgebbar ist. Bei einer derartigen Ausgestaltung des erfindungsgemäßen Flüssigkeitsabgabegeräts ist es nicht zwingend erforderlich, dass der Benutzer die von der Steuereinrichtung vorgenommene Zuordnung des zu reinigenden Objektes zu dem an der Anzeigevorrichtung angezeigten Objekt ausdrücklich bestätigt. Wenn innerhalb einer vorgegebenen Anzeigezeit keine Bestätigung durch den Benutzer erfolgt, dann gibt die Steuereinrichtung selbsttätig den mindestens einen Steuerparameter aus, der dem angezeigten Objekt entspricht. Dies erleichtert die Handhabung des Flüssigkeitsabgabegeräts.

Von Vorteil ist es, wenn die von der Steuereinrichtung vorgenommene Zuordnung des zu reinigenden Objektes zu dem an der Anzeigevorrichtung angezeigten Objekt vom Benutzer mittels der Eingabevorrichtung ablehnbar und die Ausgabe des mindestens einen dem angezeigten Objekt entsprechenden Steuerparameters an das Hochdruckreinigungsgerät blockierbar ist. Sofern der Benutzer mit der von der Steuereinrichtung vorgenommenen Zuordnung des zu reinigenden und von der Objekterfassungseinrichtung erfassten Objekts zu dem an der Anzeigevorrichtung angezeigten Objekt nicht einverstanden ist, kann er die Zuordnung ablehnen und dadurch die Ausgabe des mindestens einen Steuerparameters, der dem angezeigten Objekt entspricht, blockieren.

Besonders günstig ist es, wenn nach erfolgter Ablehnung der von der Steuereinrichtung vorgenommenen Zuordnung des zu reinigenden Objektes zu dem an der Anzeigevorrichtung angezeigten Objekt von der Steuereinrichtung selbsttätig oder vom Benutzer mittels der Eingabevorrichtung eine erneute Erfassung des zu reinigenden Objekts durch die Objekterfassungseinrichtung auslösbar ist. Von der Objekterfassungseinrichtung kann somit das zu reinigende Objekt nochmals erfasst werden und entsprechende Objektinformationen können an die Steuereinrichtung übertragen werden, so dass die Steuereinrichtung eine erneute Zuordnung zu einem im Speicherglied hinterlegten Objekt vornehmen kann. Beispielsweise kann von dem zu reinigenden Objekt erneut ein Bild aufgenommen werden, sofern die Objekterfassungseinrichtung als Kamera ausgestaltet ist, und die Steuereinrichtung kann anhand des neuen Bildes prüfen, welches gespeicherte Objekt die größte Übereinstimmung mit dem zu reinigenden Objekt aufweist. Dem Benutzer kann dann das Ergebnis der Zuordnung wieder an der Anzeigevorrichtung angezeigt werden, so dass er der Zuordnung zustimmen oder diese wieder ablehnen kann. Die erneute Erfassung des zu reinigenden Objekts kann von der Steuereinrichtung selbsttätig ausgelöst werden oder sie kann vom Benutzer mittels der Eingabevorrichtung ausgelöst werden.

Bei einer vorteilhaften Ausgestaltung des erfindungsgemäßen Flüssigkeitsabgabegeräts ist das zu reinigende Objekt vom Benutzer mittels der Eingabevorrichtung einem im Speicherglied gespeicherten Objekt zuordnenbar, nachdem er die von der Steuereinrichtung vorgenommene Zuordnung abgelehnt hat, und der mindestens eine Steuerparameter, der dem Objekt entspricht, dem der Benutzer das zu reinigende Objekt zugeordnet hat, ist von der Steuereinrichtung an das Hochdruckreinigungsgerät ausgebbar. Bei einer derartigen Ausgestaltung des erfindungsgemäßen Flüssigkeitsabgabegeräts kann das zu reinigende Objekt in einem ersten Schritt von der Steuereinrichtung einem im Speicherglied hinterlegten Objekt zugeordnet werden, das dann an der Anzeigevorrichtung angezeigt werden kann. Ist der Benutzer mit dieser Zuordnung nicht einverstanden, so kann er die von der Steuereinrichtung vorgenommene Zuordnung ablehnen und kann in einem zweiten Schritt von sich aus das zu reinigende Objekt einem im Speicherglied gespeicherten Objekt zuordnen. Entsprechend der vom Benutzer vorgenommenen Zuordnung kann dann von der Steuereinrichtung mindestens ein Steuerparameter an das Hochdruckreinigungsgerät ausgegeben werden.

Die vom Benutzer vorgenommene Zuordnung des zu reinigenden Objekts zu einem im Speicherglied gespeicherten Objekt ist vorteilhafterweise im Speicherglied speicherbar. Dadurch kann die Steuereinrichtung angelernt werden, indem bei einer erneuten Erfassung desselben zu reinigenden Objekts dieses Objekt unmittelbar dem vom Benutzer vorgegebenen Objekt zugeordnet wird.

Günstig ist es, wenn nach erfolgter Ablehnung der von der Steuereinrichtung vorgenommenen Zuordnung an der Anzeigevorrichtung eine Vorschlagsliste von im Speicherglied gespeicherten Objekten anzeigbar ist und das zu reinigende Objekt einem vom Benutzer aus der Vorschlagsliste ausgewählten Objekt zuordenbar ist. Bei einer derartigen Ausgestaltung des Flüssigkeitsabgabegeräts kann der Benutzer, nachdem er eine von der Steuereinrichtung vorgenommene Zuordnung des zu reinigenden Objekts zu einem im Speicherglied gespeicherten Objekt abgelehnt hat, aus einer Vorschlagsliste, die an der Anzeigevorrichtung angezeigt werden kann, ein Objekt auswählen, so dass dann das zu reinigende und von der Objekterfassungseinrichtung erfasste Objekt dem vom Benutzer ausgewählten Objekt zugeordnet wird. Die dem vom Benutzer aus der Vorschlagsliste ausgewählten Objekt entsprechenden Steuerparameter können dann von der Steuereinrichtung an das Hochdruckreinigungsgerät ausgegeben werden.

Es kann auch vorgesehen sein, dass nach erfolgter Ablehnung der von der Steuereinrichtung vorgenommenen Zuordnung vom Benutzer ein bisher nicht im Speicherglied gespeichertes neues Objekt zusammen mit einem oder mehreren dem neuen Objekt entsprechenden Steuerparametern vorgebbar und im Speicherglied speicherbar ist, wobei das zu reinigende Objekt dem neuen Objekt zuordenbar ist und mindestens ein dem neuen Objekt entsprechender Steuerparameter von der Steuereinrichtung an das Hochdruckreinigungsgerät ausgebbar ist. Eine derartige Ausgestaltung gibt dem Benutzer die Möglichkeit, den Speicherinhalt des Speicherglieds zu erweitern, indem er im Speicherglied ein neues Objekt zusammen mit diesem entsprechenden Steuerparameter hinterlegt, und das zu reinigende und von der Objekterfassungseinrichtung erfasste Objekt kann dem neuen Objekt zugeordnet werden.

Von Vorteil ist es, wenn die Zuordnung des zu reinigenden Objekts zu dem vom Benutzer im Speicherglied hinterlegten neuen Objekt speicherbar ist. Dies erlaubt es, die Steuereinrichtung anzulernen, indem das zu reinigende Objekt bei einer erneuten Erfassung dem vom Benutzer im Speicherglied hinterlegten Objekt zugeordnet wird und die diesem Objekt entsprechenden Steuerparameter an das Hochdruckreinigungsgerät ausgegeben werden.

Von besonderem Vorteil ist es, wenn die Steuereinrichtung zur Aktualisierung des Speicherinhalts des Speicherglieds und/oder zur Aktualisierung eines Softwareprogramms mit einer externen Datenverarbeitungseinrichtung verbindbar ist. Als externe Datenverarbeitungseinrichtung kann beispielsweise ein Server, ein Rechnernetzwerk (Cloud), ein Smartphone oder ein Tablet-Computer zum Einsatz kommen. Von der externen Datenverarbeitungseinrichtung können der Steuereinrichtung des Flüssigkeitsabgabegeräts Informationen und vorzugsweise auch Softwareprogramme bereitgestellt werden, um der Steuereinrichtung die Verarbeitung von Objektinformationen zu erleichtern und/oder zu erweitern. Insbesondere kann die Steuereinrichtung angelernt werden, um nach Erfassung eines zu reinigenden Objekts durch die Objekterfassungseinrichtung an das Hochdruckreinigungsgerät mindestens einen Steuerparameter auszugeben, so dass der Betrieb des Hochdruckreinigungsgeräts möglichst optimal an das zu reinigende Objekt angepasst werden kann.

Das Flüssigkeitsabgabegerät bildet ein Zubehör für ein Hochdruckreinigungsgerät aus. Beispielsweise kann das Flüssigkeitsabgabegerät als Spritzpistole ausgestaltet sein. Der Flüssigkeitseinlass des Flüssigkeitsabgabegeräts bildet in diesem Fall einen Pistoleneinlass aus, an den eine Druckleitung, insbesondere ein Druckschlauch, angeschlossen werden kann, so dass der Spritzpistole über die Druckleitung Reinigungsflüssigkeit bereitgestellt werden kann, die vom Hochdruckreinigungsgerät unter Druck gesetzt wurde. Der Flüssigkeitsauslass des Flüssigkeitsabgabegeräts ist bei einer derartigen Ausgestaltung als Pistolenauslass ausgestaltet, der mit dem Pistoleneinlass in Strömungsverbindung steht und über den die unter Druck stehende Flüssigkeit auf einen zu reinigenden Gegenstand gerichtet werden kann.

Bevorzugt ist der Pistolenauslass mit einer Austragseinrichtung lösbar verbindbar. Die Austragseinrichtung kann beispielsweise in Form einer Sprühlanze, einer Spritzdüse, einer Waschbürste oder eines Flächenreinigungsgeräts ausgestaltet sein.

Eine besonders einfache Handhabung des erfindungsgemäßen Flüssigkeitsabgabegeräts wird bei einer bevorzugten Ausgestaltung dadurch erzielt, dass die Eingabevorrichtung in Kombination mit der Anzeigevorrichtung einen berührungsempfindlichen Bildschirm (Touch Screen) ausbildet.

Günstig ist es, wenn von der Steuereinrichtung Steuersignale zum Aktivieren des Hochdruckreinigungsgeräts ausgebbar sind. Dies erlaubt es dem Benutzer, das Hochdruckreinigungsgerät mit Hilfe des Flüssigkeitsabgabegeräts ein- und auszuschalten. So kann beispielsweise vorgesehen sein, dass das Flüssigkeitsabgabegerät ein Bedienelement aufweist, das vom Benutzer betätigt werden kann. Bei Betätigung des Bedienelements können von der Steuereinrichtung Aktivierungssignale an das Hochdruckreinigungsgerät ausgegeben werden, um das Hochdruckreinigungsgerät zu aktivieren, so dass Reinigungsflüssigkeit unter Druck gesetzt wird. Gibt der Benutzer das Bedienelement frei, so stellt die Steuereinrichtung dem Hochdruckreinigungsgerät keine Aktivierungssignale mehr bereit, so dass das Hochdruckreinigungsgerät ausgeschaltet wird.

Das Bedienelement ist vorteilhafterweise als Schwenkhebel ausgestaltet, der um eine Schwenkachse verschwenkbar gelagert ist und vom Benutzer ausgehend von einer Außerbetriebsstellung entgegen einer federelastischen Rückstellkraft in eine Betriebsstellung verschwenkt werden kann. Durch Verschwenken des Schwenkhebels in die Betriebsstellung wird die Steuereinrichtung veranlasst, Aktivierungssignale zum Aktivieren des Hochdruckreinigungsgeräts auszugeben. Gibt der Benutzer den Schwenkhebel frei, so wird dieser unter der Wirkung der Rückstellkraft in seine Außerbetriebsstellung verschwenkt und dadurch die Steuereinrichtung veranlasst, das Ausgeben der Aktivierungssignale zu beenden.

Um zu vermeiden, dass bei ausgeschaltetem Hochdruckreinigungsgerät unbeabsichtigt Reinigungsflüssigkeit vom Flüssigkeitsabgabegerät abgegeben werden kann, ist es von Vorteil, wenn das Flüssigkeitsabgabegerät ein Rückschlagventil aufweist, das in einem den Flüssigkeitsauslass mit dem Flüssigkeitseinlass verbindenden Strömungspfad angeordnet ist. Wird das Hochdruckreinigungsgerät abgeschaltet, so stellt dieses dem Flüssigkeitsabgabegerät nicht mehr länger unter Druck gesetzte Reinigungsflüssigkeit zur Verfügung, so dass der Druck der Reinigungsflüssigkeit am Flüssigkeitseinlass abfällt und daraufhin das Rückschlagventil selbsttätig seine Schließstellung einnimmt. Wird das Hochdruckreinigungsgerät wieder eingeschaltet, so steigt der am Flüssigkeitseinlass herrschende Druck der Reinigungsflüssigkeit und das Rückschlagventil nimmt selbsttätig seine Offenstellung ein und gibt dadurch den Strömungspfad zwischen dem Flüssigkeitseinlass und dem Flüssigkeitsauslass frei, so dass die unter Druck gesetzte Reinigungsflüssigkeit über den Flüssigkeitsauslass abgegeben werden kann.

Die Erfindung betrifft auch ein Verfahren zum Steuern eines Hochdruckreinigungsgeräts mittels eines Flüssigkeitsabgabegeräts, wobei das Flüssigkeitsabgabegerät einen Flüssigkeitseinlass umfasst, der über eine Druckleitung für unter Druck stehende Reinigungsflüssigkeit mit einem Pumpenauslass des Hochdruckreinigungsgeräts verbindbar ist, und wobei das Flüssigkeitsabgabegerät einen Flüssigkeitsauslass umfasst, der mit dem Flüssigkeitseinlass in Strömungsverbindung steht zum Abgeben der Reinigungsflüssigkeit in Richtung auf ein zu reinigendes Objekt, und wobei das Flüssigkeitsabgabegerät eine Eingabevorrichtung, eine Anzeigevorrichtung und eine Steuereinrichtung zum Steuern des Hochdruckreinigungsgeräts umfasst, wobei die Steuereinrichtung ein Speicherglied aufweist, in dem Steuerparameter speicherbar sind, wobei von der Steuereinrichtung zumindest ein Steuerparameter an das Hochdruckreinigungsgerät ausgebbar ist, und wobei das Flüssigkeitsabgabegerät eine Objekterfassungseinrichtung umfasst zum berührungslosen Erfassen des zu reinigenden Objekts, wobei dem zu reinigenden Objekt entsprechende Objektinformationen von der Objekterfassungseinrichtung an die Steuereinrichtung übertragen und von dieser verarbeitet werden zum Bereitstellen von mindestens einem an das zu reinigende Objekt angepassten Steuerparameter, der an das Hochdruckreinigungsgerät ausgegeben wird.

Die Vorteile, die bereits im Zusammenhang mit der Erläuterung des erfindungsgemäßen Flüssigkeitsabgabegeräts dargelegt wurden, können unter Einsatz des Verfahrens ebenfalls erzielt werden. Zur Vermeidung von Wiederholungen wird diesbezüglich auf die voranstehenden Erläuterungen Bezug genommen.

Günstig ist es, wenn im Speicherglied der Steuereinrichtung Objektinformationen einer Vielzahl von Objekten zusammen mit diesen entsprechenden Steuerparametern zur Steuerung des Hochdruckreinigungsgeräts gespeichert werden und das zu reinigende Objekt von der Steuereinrichtung einem im Speicherglied gespeicherten Objekt zugeordnet wird.

Bevorzugt prüft die Steuereinrichtung den Grad der Übereinstimmung des zu reinigenden Objekts mit den im Speicherglied gespeicherten Objekten und ordnet das zu reinigende Objekt dem im Speicherglied gespeicherten Objekt mit der größten Übereinstimmung zu und die dem zugeordneten Objekt entsprechenden Steuerparameter werden von der Steuereinrichtung an das Hochdruckreinigungsgerät ausgegeben.

Alternativ kann vorgesehen sein, dass die Steuereinrichtung das erfasste Objekt einem vom Benutzer vorgegebenen Objekt zuordnet und daraufhin die diesem vorgegebenen Objekt entsprechenden Steuerparameter an das Hochdruckreinigungsgerät ausgibt.

Bei einer bevorzugten Ausgestaltung des erfindungsgemäßen Verfahrens ist die Objekterfassungseinrichtung in Form einer Kamera ausgestaltet und nimmt ein Bild des zu reinigenden Objekts auf und überträgt dem zu reinigenden Objekt entsprechende Bildinformationen an die Steuereinrichtung.

Bevorzugt verarbeitet die Steuereinrichtung die von der Kamera bereitbestellten Bildinformationen des zu reinigenden Objekts, indem sie diese Bildinformationen mittels Bilderkennungsalgorithmen mit den im Speicherglied gespeicherten Objekten vergleicht.

Günstigerweise kommen Bilderkennungsalgorithmen in Form von Mustererkennungsverfahren zum Einsatz.

Das von der Steuereinrichtung dem zu reinigenden Objekt zugeordnete Objekt wird günstigerweise an der Anzeigevorrichtung angezeigt, insbesondere in Form eines Piktogramms, einer Abbildung und/oder einer Bezeichnung. Bevorzugt wird die von der Steuereinrichtung vorgenommene Zuordnung des zu reinigenden Objektes zu einem im Speicherglied gespeicherten Objekt vom Benutzer entweder bestätigt oder abgelehnt.

Bestätigt der Benutzer die von der Steuereinrichtung vorgenommene Zuordnung, dann wird bei einer vorteilhaften Ausgestaltung des erfindungsgemäßen Verfahrens der mindestens eine Steuerparameter, der dem angezeigten Objekt entspricht, von der Steuereinrichtung an das Hochdruckreinigungsgeräte abgegeben. Im Falle einer Ablehnung der von der Steuereinrichtung vorgenommenen Zuordnung wird die Ausgabe des mindestens einen Steuerparameters, der dem angezeigten Objekt entspricht, blockiert.

Bei einer vorteilhaften Ausgestaltung des erfindungsgemäßen Verfahrens wird nach erfolgter Ablehnung der von der Steuereinrichtung vorgenommenen Zuordnung von der Steuereinrichtung selbsttätig oder vom Benutzer mittels der Eingabevorrichtung eine erneute Erfassung des zu reinigenden Objekts durch die Objekterfassungseinrichtung ausgelöst und nach erneuter Erfassung wird von der Steuereinrichtung eine erneute Zuordnung des zu reinigenden Objekts zu einem im Speicherglied gespeicherten Objekt durchgeführt.

Es kann auch vorgesehen sein, dass das zu reinigende Objekt vom Benutzer mittels der Eingabevorrichtung einem im Speicherglied gespeicherten Objekt zugeordnet wird, nachdem er die von der Steuereinrichtung vorgenommene Zuordnung abgelehnt hat, und der mindestens eine Steuerparameter, der dem Objekt entspricht, dem der Benutzer das zu reinigende Objekt zugeordnet hat, wird von der Steuereinrichtung an das Hochdruckreinigungsgerät ausgegeben.

Beispielsweise kann vorgesehen sein, dass dem Benutzer an der Anzeigevorrichtung eine Vorschlagsliste von ihm Speicherglied gespeicherten Objekte angezeigt wird, nachdem er die von der Steuereinrichtung vorgenommene Zuordnung abgelehnt hat, und der Benutzer wählt aus der Vorschlagsliste ein Objekt aus, und das zu reinigende Objekt wird dann dem ausgewählten Objekt zugeordnet und dem ausgewählten Objekt entsprechende Steuerparameter an das Hochdruckreinigungsgerät ausgegeben werden.

Es kann auch vorgesehen sein, dass der Benutzer nach einer erfolgten Ablehnung der von der Steuereinrichtung vorgenommenen Zuordnung ein bisher nicht im Speicherglied gespeichertes neues Objekt zusammen mit einem oder mehreren dem neuen Objekt entsprechenden Steuerparametern im Speicherglied speichert, wobei dann das zu reinigende Objekt dem neuen Objekt zugeordnet wird und mindestens ein dem neuen Objekt entsprechender Steuerparameter von der Steuereinrichtung an das Hochdruckreinigungsgerät ausgegeben wird.

Von besonderem Vorteil ist es, wenn die Steuereinrichtung zur Aktualisierung des Speicherinhalts des Speicherglieds und/oder zur Aktualisierung eines Softwareprogramms mit einer externen Datenverarbeitungseinrichtung verbunden wird, beispielsweise mit einem Server, einem Rechnernetzwerk (Cloud), einem Smartphone oder einem Tablet-Computer.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine erste perspektivische Darstellung eines Flüssigkeitsabgabegeräts für ein Hochdruckreinigungsgerät;
- Figur 2:: eine zweite perspektivische Darstellung des Flüssigkeitsabgabegeräts aus Figur 1;
- Figur 3:: eine Längsschnittansicht des Flüssigkeitsabgabegeräts aus Figur 1;
- Figur 4:: eine vergrößerte Darstellung von Detail X aus Figur 3.

In der Zeichnung ist schematisch eine vorteilhafte Ausführungsform eines erfindungsgemäßen Flüssigkeitsabgabegeräts dargestellt, das insgesamt mit dem Bezugszeichen 10 belegt ist.

Das Flüssigkeitsabgabegerät 10 ist in der dargestellten Ausführungsform in Form einer Spritzpistole 12 ausgestaltet und weist ein Gehäuse 14 auf mit einem vorderen Gehäusebereich 16 und einem hinteren Gehäusebereich 18. Vom hinteren Gehäusebereich 18 steht ein Handgriff 20 ab, an den sich ein Schutzbügel 22 anschließt. Der Schutzbügel 22 umgibt in Kombination mit dem Handgriff 20 und dem hinteren Gehäusebereich 18 eine Grifföffnung 24, in die der Benutzer beim Umgreifen des Handgriffs 20 mit seinen Fingern eingreifen kann.

Im hinteren Gehäusebereich 18 ist ein federbelastetes Rückschlagventil 26 angeordnet, in dessen Ventilgehäuse 28 eine Einlassleitung 30 einmündet und an das sich eine Auslassleitung 32 anschließt. Das freie Ende der Einlassleitung 30 bildet einen Flüssigkeitseinlass 34 aus und das freie Ende der Auslassleitung 32 bildet einen Flüssigkeitsauslass 36 aus. Im Ventilgehäuse 28 ist ein Schließglied 38 mittels einer Schließfeder 40 in eine Schließstellung vorgespannt, in der es an einem Ventilsitz 42 dichtend anliegt und dadurch eine Strömungsverbindung zwischen dem Flüssigkeitseinlass 34 und dem Flüssigkeitsauslass 36 unterbricht. Entgegen der Schließkraft der Schließfeder 40 kann das Schließglied 38 in eine Offenstellung verschoben werden, in der es einen Abstand zum Ventilsitz 42 einnimmt und dadurch die Strömungsverbindung zwischen dem Flüssigkeitseinlass 34 und dem Flüssigkeitsauslass 36 freigibt.

An den Flüssigkeitseinlass 34 kann in üblicher Weise eine Druckleitung für unter Druck stehende Reinigungsflüssigkeit angeschlossen werden, über die der Flüssigkeitseinlass 34 mit dem Pumpenauslass eines an sich bekannten und deshalb in der Zeichnung zur Erzielung einer besseren Übersicht nicht dargestellten Hochdruckreinigungsgeräts verbunden werden kann, so dass Reinigungsflüssigkeit, die vom Hochdruckreinigungsgerät unter Druck gesetzt wurde, der Spritzpistole 12 bereitgestellt werden kann. Unter der Wirkung der unter Druck gesetzten Reinigungsflüssigkeit geht das Schließglied 38 des Rückschlagventils 26 selbsttätig in seine Offenstellung über, so dass die Reinigungsflüssigkeit über die Auslassleitung 32 und den Flüssigkeitsauslass 36 in Richtung auf ein zu reinigendes Objekt abgegeben werden kann. Es kann auch vorgesehen sein, dass an den Flüssigkeitsauslass 36 eine Austragvorrichtung angeschlossen werden kann, beispielsweise eine Sprühlanze, eine Spritzdüse, eine Waschbürste oder ein Flächenreinigungsgerät, mit dessen Hilfe das zu reinigende Objekt mit unter Druck stehender Reinigungsflüssigkeit beaufschlagt werden kann.

Hochdruckreinigungsgeräte, mit deren Hilfe eine Reinigungsflüssigkeit unter Druck gesetzt werden kann, sind dem Fachmann bekannt. Sie umfassen einen Motor und eine vom Motor angetriebene Pumpe sowie eine Steuerelektronik.

Die Spritzpistole 12 weist eine Elektroeinheit 44 auf, die vom hinteren Gehäusebereich 18 teilweise aufgenommen wird, wobei ein erhabener Abschnitt 46 der Elektroeinheit 44 aus einer Oberseite 48 des hinteren Gehäusebereichs 18 herausragt.

Die Elektroeinheit 44 ist spritzwasserdicht ausgebildet in Form einer vormontierbaren Baueinheit, die in das Gehäuse 14 eingesetzt werden kann.

Die Elektroeinheit 44 weist eine Steuereinrichtung 50 zum Steuern des Hochdruckreinigungsgeräts auf, dessen Pumpenauslass, wie bereits erwähnt, über eine Druckleitung mit dem Flüssigkeitseinlass 34 in Strömungsverbindung steht. Die Steuereinrichtung 50 ist eingerichtet, drahtlos, insbesondere per Funk, mit der Steuerelektronik des Hochdruckreinigungsgeräts zu kommunizieren, um das Hochdruckreinigungsgerät zu steuern.

Außerdem weist die Elektroeinheit 44 eine Eingabevorrichtung 52 und eine Anzeigevorrichtung 54 auf. Die Eingabevorrichtung 52 bildet in Kombination mit der Anzeigevorrichtung 54 einen berührungsempfindlichen Bildschirm (Touch Screen) 56 aus.

Die Elektroeinheit 44 weist außerdem eine Objekterfassungseinrichtung 58 auf, die in der dargestellten Ausführungsform als Kamera 60 ausgestaltet ist. Mittels der Kamera 60 kann ein zu reinigendes Objekt, das vor der Spritzpistole 12 angeordnet ist, erfasst werden. Hierzu kann die Kamera 60 ein Bild des zu reinigenden Objekts aufnehmen.

Die Kamera 60 steht über eine in der Zeichnung nicht dargestellte, an sich bekannte Verbindungsleitung mit der Steuereinrichtung 50 in elektrischer Verbindung. Die Steuereinrichtung 50 weist ein Speicherglied 62 auf.

Zur Energieversorgung weist die Elektroeinheit 44 eine Batterie 64 auf. Darüber hinaus weist die Elektroeinheit 44 einen elektronischen Schalter 66 auf, der elektrisch mit der Steuereinrichtung 50 verbunden ist. Ein Schaltstößel 68 des elektronischen Schalters 66 kann mittels eines Bedienelements, das in der dargestellten Ausführungsform als Schwenkhebel 70 ausgestaltet ist, vom Benutzer betätigt werden. Der Schwenkhebel 70 ist mit Hilfe einer Rückstellfeder 72 in eine Außerbetriebsstellung vorgespannt, in der er in die Grifföffnung 24 hineinragt. Der Benutzer kann den Schwenkhebel 70 mit seinem Zeigefinger entgegen der Kraft der Rückstellfeder 72 in eine Betriebsstellung verschwenken. Dies hat zur Folge, dass der Schwenkhebel 70 über den Schaltstößel 68 den elektronischen Schalter 66 betätigt, der daraufhin der Steuereinrichtung 50 ein Schaltsignal übermittelt. Das Schaltsignal veranlasst die Steuereinrichtung 50, an die Steuerelektronik des Hochdruckreinigungsgeräts fortlaufend wiederholend ein Aktivierungssignal zu übermitteln, so dass das Hochdruckreinigungsgerät von der Steuerelektronik eingeschaltet wird und der Spritzpistole 12 unter Druck stehende Reinigungsflüssigkeit bereitgestellt wird. Das Hochdruckreinigungsgerät bleibt so lange eingeschaltet, bis der Benutzer den Schalthebel 70 freigibt, so dass dieser unter der Wirkung der Rückstellfeder 72 seine Außerbetriebsstellung einnimmt. Das Einnehmen der Außerbetriebsstellung des Schwenkhebels 70 wird vom elektronischen Schalter 66 erkannt. Der elektronische Schalter 66 beendet dann die Übertragung eines Schaltsignals an die Steuereinrichtung 50, die daraufhin der Steuerelektronik des Hochdruckreinigungsgeräts nicht länger ein Aktivierungssignal bereitstellt, so dass das Hochdruckreinigungsgerät von der Steuerelektronik ausgeschaltet wird.

Wie bereits erwähnt, kann mittels der Kamera 60 von einem zu reinigenden Objekt, das vor der Spritzpistole positioniert ist, ein Bild aufgenommen werden. Die Kamera 60 überträgt entsprechende Bildinformationen, nämlich das aufgenommene Bild, an die Steuereinrichtung 50. Im Speicherglied 62 der Steuereinrichtung 50 sind Objektinformationen in Form von Bildern einer Vielzahl von Objekten gespeichert zusammen mit jeweils mindestens einem dem jeweiligen Objekt entsprechenden Steuerparameter für das Hochdruckreinigungsgerät. Die Steuerparameter sind derart gewählt, dass das jeweilige Objekt vom Hochdruckreinigungsgerät optimal gereinigt werden kann. Mittels Bilderkennungsalgorithmen, insbesondere mit Hilfe eines Mustererkennungsverfahrens, vergleicht die Steuereinrichtung 50 das von der Kamera 60 bereitgestellte Bild des zu reinigenden Objekts mit den im Speicherglied 62 gespeicherten Objekten. Von der Steuereinrichtung 50 wird hierbei geprüft, welches der gespeicherten Objekte den größten Grad an Übereinstimmung mit dem zu reinigenden Objekt aufweist. Das zu reinigende Objekt wird dann von der Steuereinrichtung 50 dem im Speicherglied gespeicherten Objekt mit dem größten Grad an Übereinstimmung zugeordnet.

In einem weiteren Schritt wird dann das dem zu reinigenden Objekt zugeordnete gespeicherte Objekt am berührungsempfindlichen Bildschirm 56 in Form eines Piktogramms, einer Bezeichnung und/oder einer Abbildung angezeigt. Der Benutzer kann somit am berührungsempfindlichen Bildschirm 56 erkennen, welches gespeicherte Objekt die Steuereinrichtung 50 dem zu reinigenden Objekt zugeordnet hat.

Der Benutzer kann daraufhin durch Berühren entsprechender Bildschirmfelder des berührungsempfindlichen Bildschirms 56 die von der Steuereinrichtung 50 vorgenommene Zuordnung entweder bestätigen oder ablehnen.

Bestätigt der Benutzer die von der Steuereinrichtung vorgenommene Zuordnung, so gibt die Steuereinrichtung 50 den mindestens einen Steuerparameter, der dem am Bildschirm 56 angezeigten Objekt entspricht, an das Hochdruckreinigungsgerät aus. Der mindestens eine Steuerparameter wird per Funk an die Steuerelektronik des Hochdruckreinigungsgeräts übertragen. Hierzu weist die Steuereinrichtung 50 ebenso wie die Steuerelektronik des Hochdruckreinigungsgeräts ein entsprechendes Funkglied auf. Nach Empfang des mindestens einen Steuerparameters steuert oder regelt die Steuerelektronik den Betrieb des Hochdruckreinigungsgeräts entsprechend dem mindestens einen Steuersignal.

Der mindestens eine Steuerparameter kann beispielsweise einen Förderparameter des Hochdruckreinigungsgeräts umfassen, insbesondere einen Vorgabewert oder einen Vorgabebereich für den Druck der Reinigungsflüssigkeit, den Volumenstrom der Reinigungsflüssigkeit und/oder die Dosierung einer der Reinigungsflüssigkeit vom Hochdruckreinigungsgerät beimischbaren Reinigungschemikalie. Der Steuerparameter ist derart gewählt, dass er eine optimale Reinigung des jeweiligen Objekts ermöglicht. Bei korrekter Zuordnung des zu reinigenden Objektes zu einem im Speicherglied 62 gespeicherten Objekt wird also das Hochdruckreinigungsgerät derart betrieben, dass ein optimales Reinigungsergebnis erzielt werden kann.

Lehnt der Benutzer die von der Steuereinrichtung 50 vorgenommene Zuordnung ab, so wird der mindestens eine Steuerparameter, der dem angezeigten Objekt entspricht, von der Steuereinrichtung 50 nicht an die Steuerelektronik des Hochdruckreinigungsgeräts ausgegeben. Vielmehr löst die Steuereinrichtung 50 selbsttätig eine erneute Erfassung des zu reinigenden Objekts aus, indem die Kamera 60 erneut ein Bild des zu reinigenden Objekts aufnimmt. Alternativ kann vorgesehen sein, dass der Benutzer, nachdem er die von der Steuereinrichtung 50 vorgenommene Zuordnung abgelehnt hat, durch Berühren eines entsprechenden Bildschirmfeldes des Bildschirms 56 eine erneute Erfassung des zu reinigenden Objekts auslöst. Das daraufhin aufgenommene Bild des zu reinigenden Objekts wird dann von der Steuereinrichtung 50 erneut einem im Speicherglied 62 hinterlegten Objekt zugeordnet, das dann wieder am berührungsempfindlichen Bildschirm 56 angezeigt wird.

Der Benutzer hat auch die Möglichkeit, durch Berühren eines entsprechenden Bildschirmfeldes des Bildschirms 56 die Steuereinrichtung 50 zu veranlassen, eine Vorschlagsliste von im Speicherglied 52 gespeicherten Objekten am Bildschirm 56 anzuzeigen. Der Benutzer kann dann aus der Vorschlagsliste eine gespeichertes Objekt auswählen. Das zu reinigende und von der Kamera 60 erfasste Objekt wird dann dem ausgewählten Objekt zugeordnet und der mindestens eine Steuerparameter, der dem ausgewählten Objekt entspricht, wird von der Steuereinrichtung 50 an das Hochdruckreinigungsgerät ausgegeben.

Darüber hinaus hat der Benutzer die Möglichkeit, ein bisher nicht im Speicherglied 62 gespeichertes neues Objekt zusammen mit einem oder mehreren dem neuen Objekt entsprechenden Steuerparametern im Speicherglied 62 zu hinterlegen, wobei dann von der Steuereinrichtung 50 die dem neuen Objekt entsprechenden Steuerparameter an das Hochdruckreinigungsgerät ausgegeben werden.

Die vom Benutzer vorgenommene Zuordnung des von der Kamera 60 erfassten Objekts, das gereinigt werden soll, zu dem neuen Objekt wird im Speicherglied 52 hinterlegt, so dass bei einer erneuten Erfassung des zu reinigenden Objekts mittels der Kamera 60 die nunmehr gespeicherte Zuordnung von der Steuereinrichtung 50 selbsttätig durchgeführt werden kann.

Der Speicherinhalt des Speicherglieds 62 kann ebenso wie ein Softwareprogramm der Steuereinrichtung 50 aktualisiert und ergänzt werden. Hierzu kann die Steuereinrichtung 50 mit einer externen Datenverarbeitungseinrichtung verbunden werden, beispielsweise mit einem Server, einem Rechnernetzwerk (Cloud), einem Smartphone oder einem Tablet-Computer. Dies erlaubt es, nicht nur im Herstellerwerk der Spritzpistole 12 Objektinformationen einer Vielzahl von Objekten zusammen mit entsprechenden Steuerparametern zur Steuerung des Hochdruckreinigungsgeräts im Speicherglied 62 zu hinterlegen, sondern es können im Speicherglied 62 auch zu einem späteren Zeitpunkt weitere Objektinformationen und Steuerparameter hinterlegt werden, indem eine Verbindung mit der externen Datenverarbeitungseinrichtung hergestellt wird. Außerdem kann das Softwareprogramm, das zur Verarbeitung der von der Objekterfassungseinrichtung 58 bereitgestellten Objektinformationen zum Einsatz kommt, insbesondere Mustererkennungsverfahren, aktualisiert werden.

Die Erfassung des zu reinigenden Objekts mittels der Objekterfassungseinrichtung 58, insbesondere mittels der Kamera 60, hat den Vorteil, dass eine möglichst optimale Reinigung des zu reinigenden Objekts durchgeführt werden kann, ohne dass hierzu der Benutzer über vertiefte Kenntnisse verfügen muss. Das zu reinigende Objekt wird einem Objekt zugeordnet, wobei Steuerparameter zur optimalen Reinigung dieses Objekts im Speicherglied 62 hinterlegt sind und von der Steuereinrichtung 50 an das Hochdruckreinigungsgerät ausgegeben werden können. Dies erlaubt es, den Betrieb des Hochdruckreinigungsgeräts auf einfache Weise derart einzustellen, dass eine möglichst optimale Reinigung des zu reinigenden Objekts durchgeführt werden kann.

## Patentansprüche

1. Flüssigkeitsabgabegerät für ein Hochdruckreinigungsgerät, umfassend einen Flüssigkeitseinlass (34), der über eine Druckleitung für unter Druck stehende Reinigungsflüssigkeit mit einem Pumpenauslass des Hochdruckreinigungsgeräts verbindbar ist, einen Flüssigkeitsauslass (36) zum Abgeben der Reinigungsflüssigkeit in Richtung auf ein zu reinigendes Objekt, eine Eingabevorrichtung (52), eine Anzeigevorrichtung (54) und eine Steuereinrichtung (50) zum Steuern des Hochdruckreinigungsgeräts, wobei die Steuereinrichtung (50) ein Speicherglied (62) aufweist, in dem Steuerparameter speicherbar sind, und wobei von der Steuereinrichtung (50) zumindest ein Steuerparameter an das Hochdruckreinigungsgerät ausgebbar ist, **dadurch gekennzeichnet, dass** das Flüssigkeitsabgabegerät (10) eine Objekterfassungseinrichtung (58) aufweist zum berührungslosen Erfassen des zu reinigenden Objekts, wobei dem zu reinigenden Objekt entsprechende Objektinformationen von der Objekterfassungseinrichtung (58) an die Steuereinrichtung (50) übertragbar und von der Steuereinrichtung (50) verarbeitbar sind zum Bereitstellen von mindestens einem an das zu reinigende Objekt angepassten Steuerparameter.

2. Flüssigkeitsabgabegerät nach Anspruch 1, **dadurch gekennzeichnet, dass** im Speicherglied (62) der Steuereinrichtung (50) Objektinformationen einer Vielzahl von Objekten zusammen mit diesen entsprechenden Steuerparametern zum Steuern des Hochdruckreinigungsgeräts speicherbar sind und das zu reinigende Objekt von der Steuereinrichtung (50) einem im Speicherglied (62) gespeicherten Objekt zuordenbar ist und in Abhängigkeit von der Zuordnung mindestens ein Steuerparameter von der Steuereinrichtung (50) an das Hochdruckreinigungsgerät ausgebbar ist.

3. Flüssigkeitsabgabegerät nach Anspruch 1 oder 2, **dadurch gekennzeichnet, dass** zumindest eines der Folgenden gilt:
- der mindestens eine Steuerparameter umfasst einen Förderparameter des Hochdruckreinigungsgeräts, insbesondere einen Vorgabewert oder Vorgabewertebereich für den Druck der Reinigungsflüssigkeit, den Volumenstrom der Reinigungsflüssigkeit und/oder die Dosierung einer der Reinigungsflüssigkeit vom Hochdruckreinigungsgerät beimischbaren Reinigungschemikalie;
- die Objekterfassungseinrichtung ist in Form einer Kamera ausgestaltet zum Aufnehmen eines Bildes des zu reinigenden Objekts, wobei dem zu reinigenden Objekt entsprechende Bildinformationen an die Steuereinrichtung (50) übertragbar sind, wobei die dem zu reinigenden Objekt entsprechenden Bildinformationen von der Steuereinrichtung (50) bevorzugt mittels Bilderkennungsalgorithmen mit im Speicherglied (62) gespeicherten Objekten vergleichbar sind.

4. Flüssigkeitsabgabegerät nach Anspruch 2 oder 3, **dadurch gekennzeichnet, dass** das von der Steuereinrichtung (50) dem zu reinigenden Objekt zugeordnete Objekt an der Anzeigevorrichtung (54) anzeigbar ist, insbesondere in Form eines Piktogramms, einer Abbildung und/oder einer Bezeichnung.

5. Flüssigkeitsabgabegerät nach Anspruch 4, **dadurch gekennzeichnet, dass** die von der Steuereinrichtung (50) vorgenommene Zuordnung des zu reinigenden Objektes zu dem an der Anzeigevorrichtung angezeigten Objekt vom Benutzer mittels der Eingabevorrichtung (52) bestätigbar ist, wobei der mindestens eine dem angezeigten Objekt entsprechende Steuerparameter von der Steuereinrichtung (50) nach erfolgter Bestätigung an das Hochdruckreinigungsgerät ausgebbar ist.

6. Flüssigkeitsabgabegerät nach Anspruch 5, **dadurch gekennzeichnet, dass** der mindestens eine dem angezeigten Objekt entsprechende Steuerparameter von der Steuereinrichtung (50) bei innerhalb einer vorgegebenen Anzeigezeit ausbleibender Benutzerbestätigung selbsttätig an das Hochdruckreinigungsgerät ausgebbar ist.

7. Flüssigkeitsabgabegerät nach Anspruch 4, 5 oder 6, **dadurch gekennzeichnet, dass** die von der Steuereinrichtung (50) vorgenommene Zuordnung des zu reinigenden Objektes zu dem an der Anzeigevorrichtung (54) angezeigten Objekt vom Benutzer mittels der Eingabevorrichtung (52) ablehnbar und die Ausgabe des mindestens einen dem angezeigten Objekt entsprechenden Steuerparameters an das Hochdruckreinigungsgerät blockierbar ist.

8. Flüssigkeitsabgabegerät nach Anspruch 7, **dadurch gekennzeichnet, dass** nach erfolgter Ablehnung der von der Steuereinrichtung (50) vorgenommenen Zuordnung des zu reinigenden Objekts zu dem an der Anzeigevorrichtung (54) angezeigten Objekt von der Steuereinrichtung (50) selbsttätig oder vom Benutzer mittels der Eingabevorrichtung (52) eine erneute Erfassung des zu reinigenden Objekts durch die Objekterfassungseinrichtung (58) auslösbar ist.

9. Flüssigkeitsabgabegerät nach Anspruch 7, **dadurch gekennzeichnet, dass** das zu reinigende Objekt vom Benutzer mittels der Eingabevorrichtung einem im Speicherglied (62) gespeicherten Objekt zuordnenbar ist, nachdem er die von der von der Steuereinrichtung (50) vorgenommene Zuordnung abgelehnt hat, und dass der mindestens eine Steuerparameter, der dem Objekt entspricht, dem der Benutzer das zu reinigende Objekt zugeordnet hat, von der Steuereinrichtung (50) an das Hochdruckreinigungsgerät ausgebbar ist, und vorzugsweise dass die vom Benutzer vorgenommene Zuordnung des zu reinigenden Objekts zu einem im Speicherglied (62) gespeicherten Objekt im Speicherglied (62) speicherbar ist.

10. Flüssigkeitsabgabegerät nach Anspruch 9, **dadurch gekennzeichnet, dass** nach erfolgter Ablehnung der von der Steuereinrichtung (50) vorgenommenen Zuordnung des zu reinigenden Objekts zu dem an der Anzeigevorrichtung (54) angezeigten Objekt an der Anzeigevorrichtung (54) eine Vorschlagsliste von im Speicherglied (62) gespeicherten Objekten anzeigbar ist und das zu reinigende Objekt einem vom Benutzer aus der Vorschlagsliste ausgewählten Objekt zuordenbar ist.

11. Flüssigkeitsabgabegerät nach Anspruch 7, **dadurch gekennzeichnet, dass** nach erfolgter Ablehnung der von der Steuereinrichtung (50) vorgenommenen Zuordnung des zu reinigenden Objekts zu dem an der Anzeigevorrichtung (54) angezeigten Objekt vom Benutzer ein bisher nicht im Speicherglied (62) gespeichertes neues Objekt zusammen mit einem oder mehreren dem neuen Objekt entsprechenden Steuerparametern vorgebbar und im Speicherglied (62) speicherbar ist, wobei das zu reinigende Objekt dem neuen Objekt zuordenbar ist und mindestens ein dem neuen Objekt entsprechender Steuerparameter von der Steuereinrichtung (50) an das Hochdruckreinigungsgerät ausgebbar ist, und vorzugsweise dass die Zuordnung des zu reinigenden Objekts zu dem neuen Objekt im Speicherglied (62) speicherbar ist.

12. Flüssigkeitsabgabegerät nach einem der voranstehenden Ansprüche, **dadurch gekennzeichnet, dass** zumindest eines der Folgenden gilt:
- die Steuereinrichtung (50) ist zur Aktualisierung des Speicherinhalts des Speicherglieds (62) und/oder zur Aktualisierung eines Softwareprogramms mit einer externen Datenverarbeitungseinrichtung verbindbar, insbesondere mit einem Server, einem Rechnernetzwerk, einem Smartphone oder einem Tablet-Computer;
- das Flüssigkeitsabgabegerät (10) ist als Spritzpistole (12) ausgestaltet;
- die Eingabevorrichtung (52) bildet in Kombination mit der Anzeigevorrichtung (54) einen berührungsempfindlichen Bildschirm (56) aus.

13. Verfahren zum Steuern eines Hochdruckreinigungsgeräts mittels eines Flüssigkeitsabgabegeräts, wobei das Flüssigkeitsabgabegerät (10) einen Flüssigkeitseinlass (34) umfasst, der über eine Druckleitung für unter Druck stehende Reinigungsflüssigkeit mit einem Pumpenauslass des Hochdruckreinigungsgeräts verbindbar ist, und wobei das Flüssigkeitsabgabegerät (10) einen Flüssigkeitsauslass (36) umfasst zum Abgeben der Reinigungsflüssigkeit in Richtung auf ein zu reinigendes Objekt, und wobei das Flüssigkeitsabgabegerät (10) eine Eingabevorrichtung (52), eine Anzeigevorrichtung (54) und eine Steuereinrichtung (50) zum Steuern des Hochdruckreinigungsgeräts umfasst, wobei die Steuereinrichtung (50) ein Speicherglied (62) aufweist, in dem Steuerparameter speicherbar sind, und wobei von der Steuereinrichtung (50) zumindest ein Steuerparameter an das Hochdruckreinigungsgerät ausgebbar ist, **dadurch gekennzeichnet dass** das Flüssigkeitsabgabegerät (10) eine Objekterfassungseinrichtung (58) aufweist zum berührungslosen Erfassen des zu reinigenden Objekts, wobei dem zu reinigenden Objekt entsprechende Objektinformationen von der Objekterfassungseinrichtung (58) an die Steuereinrichtung (50) übertragen und von der Steuereinrichtung (50) verarbeitet werden zum Bereitstellen von mindestens einem an das zu reinigende Objekt angepassten Steuerparameter, der an das Hochdruckreinigungsgerät ausgegeben wird.

14. Verfahren nach Anspruch 13, **dadurch gekennzeichnet, dass** im Speicherglied (62) der Steuereinrichtung (50) Objektinformationen einer Vielzahl von Objekten zusammen mit diesen entsprechenden Steuerparametern zur Steuerung des Hochdruckreinigungsgeräts gespeichert werden und das zu reinigende Objekt von der Steuereinrichtung (50) einem im Speicherglied (62) gespeicherten Objekt zugeordnet wird und mindestens ein dem zugeordneten Objekt entsprechender Steuerparameter von der Steuereinrichtung (50) an das Hochdruckreinigungsgerät ausgegeben wird.

15. Verfahren nach Anspruch 13 oder 14, **dadurch gekennzeichnet, dass** die Objekterfassungseinrichtung (58) in Form einer Kamera (60) ausgestaltet ist und ein Bild des zu reinigenden Objekts aufnimmt und dem zu reinigenden Objekt entsprechende Bildinformationen an die Steuereinrichtung (50) überträgt, wobei die von der Kamera (60) bereitgestellten Bildinformationen von der Steuereinrichtung (50) bevorzugt mittels Bilderkennungsalgorithmen mit den im Speicherglied (62) gespeicherten Objekten verglichen werden.

16. Verfahren nach Anspruch 14, **dadurch gekennzeichnet, dass** das von der Steuereinrichtung (50) dem zu reinigenden Objekt zugeordnete Objekt an der Anzeigevorrichtung (54) angezeigt wird, insbesondere in Form eines Piktogramms, einer Bezeichnung und/oder einer Abbildung.

17. Verfahren nach Anspruch 16, **dadurch gekennzeichnet, dass** die von der Steuereinrichtung (50) vorgenommene Zuordnung des zu reinigenden Objekts zu dem an der Anzeigevorrichtung (54) angezeigten Objekt vom Benutzer entweder bestätigt oder abgelehnt wird, wobei im Falle einer Bestätigung der mindestens eine dem angezeigten Objekt entsprechende Steuerparameter von der Steuereinrichtung (50) an das Hochdruckreinigungsgerät ausgegeben wird, und wobei im Falle einer Ablehnung die Ausgabe des mindestens einen dem angezeigten Objekt entsprechende Steuerparameter an das Hochdruckreinigungsgerät blockiert wird.

18. Verfahren nach Anspruch 17, **dadurch gekennzeichnet, dass** eines der Folgenden gilt:
- nach erfolgter Ablehnung der von der Steuereinrichtung (50) vorgenommenen Zuordnung des zu reinigenden Objekts zu dem an der Anzeigevorrichtung (54) angezeigten Objekt wird von der Steuereinrichtung (50) selbsttätig oder vom Benutzer mittels der Eingabevorrichtung (52) eine erneute Erfassung des zu reinigenden Objekts durch die Objekterfassungseinrichtung (58) ausgelöst und nach erneuter Erfassung von der Steuereinrichtung (50) eine erneute Zuordnung des zu reinigenden Objekts zu einem im Speicherglied (62) gespeicherten Objekt durchgeführt;
- das zu reinigende Objekt wird vom Benutzer einem im Speicherglied (62) gespeicherten Objekt zugeordnet, nachdem er die von der Steuereinrichtung (50) vorgenommene Zuordnung abgelehnt hat, und mindestens ein Steuerparameter, der dem Objekt entspricht, dem der Benutzer das zu reinigenden Objekt zugeordnet hat, wird von der Steuereinrichtung (50) an das Hochdruckreinigungsgerät ausgegeben, und vorzugsweise wird die vom Benutzer vorgenommene Zuordnung des zu reinigenden Objekts zu einem im Speicherglied (62) gespeicherten Objekt im Speicherglied (62) gespeichert;
- dem Benutzer wird an der Anzeigevorrichtung (54) eine Vorschlagsliste von im Speicherglied (62) gespeicherten Objekten angezeigt, nachdem er die von der Steuereinrichtung (50) vorgenommene Zuordnung abgelehnt hat, und der Benutzer wählt aus der Vorschlagsliste ein Objekt aus, wobei dann das zu reinigende Objekt dem ausgewählten Objekt zugeordnet wird und dem ausgewählten Objekt entsprechende Steuerparameter an das Hochruckreinigungsgerät ausgegeben werden;
- nach erfolgter Ablehnung der von der Steuereinrichtung (50) vorgenommenen Zuordnung speichert der Benutzer ein bisher nicht im Speicherglied (62) gespeichertes neues Objekt zusammen mit einem oder mehreren dem neuen Objekt entsprechenden Steuerparametern im Speicherglied (62), wobei dann das zu reinigende Objekt dem neuen Objekt zugeordnet wird und mindestens ein dem neuen Objekt entsprechender Steuerparameter von der Steuereinrichtung (50) an das Hochdruckreinigungsgerät ausgegeben wird, und vorzugsweise die Zuordnung des zu reinigenden Objekts zu dem neuen Objekt im Speicherglied (62) gespeichert wird.

19. Verfahren nach einem der Ansprüche 13 bis 18, **dadurch gekennzeichnet, dass** die Steuereinrichtung (50) zur Aktualisierung des Speicherinhalts des Speicherglieds (62) und/oder zur Aktualisierung eines Softwareprogramms mit einer externen Datenverarbeitungseinrichtung verbunden wird.

## Claims

1. Liquid dispensing device for a high pressure cleaning device, comprising a liquid inlet (34), which is connectable to a pump outlet of the high pressure cleaning device by way of a pressure conduit for pressurized cleaning liquid, a liquid outlet (36) for dispensing the cleaning liquid in the direction of an object to be cleaned, an input apparatus (52), a display apparatus (54), and a control unit (50) for controlling the high pressure cleaning device, wherein the control unit (50) comprises a storage member (62) in which control parameters can be stored, and wherein at least one control parameter can be output from the control unit (50) to the high pressure cleaning device, **characterized in that** the liquid dispensing device (10) comprises an object detection unit (58) for contactlessly detecting the object to be cleaned, wherein object information corresponding to the object to be cleaned is transmittable from the object detection unit (58) to the control unit (50) and is processable by the control unit (50) for providing at least one control parameter adapted to the object to be cleaned.

2. Liquid dispensing device in accordance with Claim 1, **characterized in that** object information of a multitude of objects together with control parameters corresponding thereto for controlling the high pressure cleaning device are storable in the storage member (62) of the control unit (50), and the object to be cleaned can be associated by the control unit (50) with an object stored in the storage member (62) and, in dependence on the association, at least one control parameter can be output from the control unit (50) to the high pressure cleaning device.

3. Liquid dispensing device in accordance with Claim 1 or 2, **characterized in that** at least one of the following applies:
- the at least one control parameter comprises a conveying parameter of the high pressure cleaning device, in particular a predetermined value or predetermined value range for the pressure of the cleaning liquid, the volume flow of the cleaning liquid, and/or the dosing of a cleaning chemical that can be admixed to the cleaning liquid by the high pressure cleaning device;
- the object detection unit is configured in the form of a camera for capturing an image of the object to be cleaned, wherein image information corresponding to the object to be cleaned is transmittable to the control unit (50), wherein the image information corresponding to the object to be cleaned is comparable with objects stored in the storage member (62) by the control unit (50) preferably by means of image recognition algorithms.

4. Liquid dispensing device in accordance with Claim 2 or 3, **characterized in that** the object associated with the object to be cleaned by the control unit (50) is displayable on the display apparatus (54), in particular in the form of a pictogram, an image, and/or or a label.

5. Liquid dispensing device in accordance with Claim 4, **characterized in that** the association made by the control unit (50) of the object to be cleaned with the object displayed on the display apparatus is confirmable by the user by means of the input apparatus (52), wherein the at least one control parameter corresponding to the displayed object can be output from the control unit (50) to the high pressure cleaning device after confirmation.

6. Liquid dispensing device in accordance with Claim 5, **characterized in that** the at least one control parameter corresponding to the displayed object can be automatically output from the control unit (50) to the high pressure cleaning device if user confirmation does not occur within a predetermined display time.

7. Liquid dispensing device in accordance with Claim 4, 5, or 6, **characterized in that** the association made by the control unit (50) of the object to be cleaned with the object displayed on the display apparatus (54) is rejectable by the user by means of the input apparatus (52) and the output of the at least one control parameter corresponding to the displayed object to the high pressure cleaning device is blockable.

8. Liquid dispensing device in accordance with Claim 7, **characterized in that** after rejecting the association made by the control unit (50) of the object to be cleaned with the object displayed on the display apparatus (54), a re-detection by the object detection unit (58) of the object to be cleaned is triggerable automatically by the control unit (50) or by the user by means of the input apparatus (52).

9. Liquid dispensing device in accordance with Claim 7, **characterized in that** the object to be cleaned can be associated with an object stored in the storage member (62) by the user by means of the input apparatus after rejecting the association made by the control unit (50), and **in that** the at least one control parameter that corresponds to the object with which the user associated the object to be cleaned can be output from the control unit (50) to the high pressure cleaning device, and preferably **in that** the association made by the user of the object to be cleaned with an object stored in the storage member (62) is storable in the storage member (62).

10. Liquid dispensing device in accordance with Claim 9, **characterized in that** after rejecting the association made by the control unit (50) of the object to be cleaned with the object displayed on the display apparatus (54), a suggestion list of objects stored in the storage member (62) is displayable on the display apparatus (54) and the object to be cleaned can be associated with an object selected from the suggestion list by the user.

11. Liquid dispensing device in accordance with Claim 7, **characterized in that** after rejecting the association made by the control unit (50) of the object to be cleaned with the object displayed on the display apparatus (54), a new object not previously stored in the storage member (62) together with one or more control parameters corresponding to the new object is specifiable by the user and storable in the storage member (62), wherein the object to be cleaned can be associated with the new object and at least one control parameter corresponding to the new object can be output from the control unit (50) to the high pressure cleaning device, and preferably **in that** the association of the object to be cleaned with the new object is storable in the storage member (62).

12. Liquid dispensing device in accordance with any one of the preceding Claims, **characterized in that** at least one of the following applies:
- the control unit (50) is connectable to an external data processing unit, in particular to a server, a computer network, a smartphone, or a tablet computer, for updating the storage content of the storage member (62) and/or for updating a software program;
- the liquid dispensing device (10) is configured as a spray gun (12);
- the input apparatus (52) in combination with the display apparatus (54) forms a touch-sensitive screen (56).

13. Method for controlling a high pressure cleaning device by means of a liquid dispensing device, wherein the liquid dispensing device (10) comprises a liquid inlet (34), which is connectable to a pump outlet of the high pressure cleaning device by way of a pressure conduit for pressurized cleaning liquid, and wherein the liquid dispensing device (10) comprises a liquid outlet (36) for dispensing the cleaning liquid in the direction of an object to be cleaned, and wherein the liquid dispensing device (10) comprises an input apparatus (52), a display apparatus (54), and a control unit (50) for controlling the high pressure cleaning device, wherein the control unit (50) comprises a storage member (62) in which control parameters are storable, and wherein at least one control parameter can be output from the control unit (50) to the high pressure cleaning device, **characterized in that** the liquid dispensing device (10) comprises an object detection unit (58) for contactlessly detecting the object to be cleaned, wherein object information corresponding to the object to be cleaned is transmitted from the object detection unit (58) to the control unit (50) and is processed by the control unit (50) for providing at least one control parameter adapted to the object to be cleaned, which is output to the high pressure cleaning device.

14. Method in accordance with Claim 13, **characterized in that** object information of a multitude of objects together with control parameters corresponding thereto for controlling the high pressure cleaning device are stored in the storage member (62) of the control unit (50), and the object to be cleaned is associated by the control unit (50) with an object stored in the storage member (62) and at least one control parameter corresponding to the associated object is output from the control unit (50) to the high pressure cleaning device.

15. Method in accordance with Claim 13 or 14, **characterized in that** the object detection unit (58) is configured in the form of a camera (60) and captures an image of the object to be cleaned and transmits image information corresponding to the object to be cleaned to the control unit (50), wherein the image information provided by the camera (60) are compared by the control unit (50) with the objects stored in the storage member (62) preferably by means of image recognition algorithms.

16. Method in accordance with Claim 14, **characterized in that** the object associated by the control unit (50) with the object to be cleaned is displayed on the display apparatus (54), in particular in the form of a pictogram, a label, and/or an image.

17. Method in accordance with Claim 16, **characterized in that** the association made by the control unit (50) of the object to be cleaned with the object displayed on the display apparatus (54) is either confirmed or rejected by the user, wherein in the case of confirmation the at least one control parameter corresponding to the displayed object is output from the control unit (50) to the high pressure cleaning device, and wherein in the case of rejection the output of the at least one control parameter corresponding to the displayed object to the high pressure cleaning device is blocked.

18. Method in accordance with Claim 17, **characterized in that** one of the following applies:
- after rejecting the association made by the control unit (50) of the object to be cleaned with the object displayed on the display apparatus (54), a re-detection of the object to be cleaned by the object detection unit (58) is triggered automatically by the control unit (50) or by the user by means of the input apparatus (52), and after re-detection a new association of the object to be cleaned with an object stored in the storage member (62) is made by the control unit (50);
- the object to be cleaned is associated with an object stored in the storage member (62) by the user after rejecting the association made by the control unit (50), and at least one control parameter that corresponds to the object with which the user associated the object to be cleaned is output from the control unit (50) to the high pressure cleaning device, and preferably the association made by the user of the object to be cleaned with an object stored in the storage member (62) is stored in the storage member (62);
- a suggestion list of objects stored in the storage member (62) is displayed to the user on the display apparatus (54) after rejecting the association made by the control unit (50), and the user selects an object from the suggestion list, wherein the object to be cleaned is then associated with the selected object and control parameters corresponding to the selected object are output to the high pressure cleaning device;
- the user, after rejecting the association made by the control unit (50), stores a new object, which was not previously stored in the storage member (62), together with one or more control parameters corresponding to the new object in the storage member (62), wherein the object to be cleaned is then associated with the new object and at least one control parameter corresponding to the new object is output from the control unit (50) to the high pressure cleaning device, and preferably the association of the object to be cleaned with the new object is stored in the storage member (62).

19. Method in accordance with any one of Claims 13 to 18, **characterized in that** the control unit (50) is connected to an external data processing unit for updating the storage content of the storage member (62) and/or for updating a software program.

## Revendications

1. Appareil de distribution de liquide pour un appareil de nettoyage haute pression, comprenant une entrée de liquide (34) pouvant être reliée à une sortie de pompe de l'appareil de nettoyage haute pression par l'intermédiaire d'une conduite de pression destinée à du liquide de nettoyage sous pression, une sortie de liquide (36) permettant de distribuer le liquide de nettoyage en direction d'un objet à nettoyer, un dispositif de saisie (52), un dispositif d'affichage (54) et un dispositif de commande (50) permettant de commander l'appareil de nettoyage haute pression, dans lequel le dispositif de commande (50) présente un élément de mémoire (62) au sein duquel peuvent être stockés des paramètres de commande, et dans lequel au moins un paramètre de commande peut être fourni à l'appareil de nettoyage haute pression par le dispositif de commande (50), **caractérisé en ce que** l'appareil de distribution de liquide (10) présente un dispositif de détection d'objet (58) afin de détecter sans contact l'objet à nettoyer, dans lequel des informations d'objet correspondant à l'objet à nettoyer peuvent être transmises au dispositif de commande (50) par le dispositif de détection d'objet (58) et peuvent être traitées par le dispositif de commande (50) afin de fournir au moins un paramètre de commande adapté à l'objet à nettoyer.

2. Appareil de distribution de liquide selon la revendication 1, **caractérisé en ce que** des informations d'objet d'une pluralité d'objets peuvent être stockées dans l'élément de mémoire (62) du dispositif de commande (50) en même temps que des paramètres de commande correspondants aux dits objets afin de commander l'appareil de nettoyage haute pression et l'objet à nettoyer peut être associé par le dispositif de commande (50) à un objet stocké dans l'élément de mémoire (62) et au moins un paramètre de commande peut être fourni à l'appareil de nettoyage haute pression par le dispositif de commande (50) en fonction de ladite association.

3. Appareil de distribution de liquide selon la revendication 1 ou 2, **caractérisé en ce qu'**au moins un des éléments ci-dessous s'applique :
- le au moins un paramètre de commande comprend un paramètre de transport de l'appareil de nettoyage haute pression, en particulier une valeur prédéfinie ou une plage de valeurs prédéfinies pour la pression du liquide de nettoyage, le débit volumique du liquide de nettoyage et/ou le dosage d'un produit chimique de nettoyage pouvant être mélangé au liquide de nettoyage par l'appareil de nettoyage haute pression ;
- le dispositif de détection d'objet est conçu comme une caméra permettant de capturer une image de l'objet à nettoyer, dans lequel des informations d'image correspondant à l'objet à nettoyer peuvent être transmises au dispositif de commande (50), dans lequel les informations d'image correspondant à l'objet à nettoyer peuvent être comparées par le dispositif de commande (50) à des objets stockés dans l'élément de mémoire (62), de manière préférée au moyen d'algorithmes de reconnaissance d'image.

4. Appareil de distribution de liquide selon la revendication 2 ou 3, **caractérisé en ce que** l'objet associé à l'objet à nettoyer peut être affiché au niveau du dispositif d'affichage (54) par le dispositif de commande (50), en particulier sous la forme d'un pictogramme, d'une image et/ou d'une dénomination.

5. Appareil de distribution de liquide selon la revendication 4, **caractérisé en ce que** l'association entre l'objet à nettoyer et l'objet affiché au niveau du dispositif d'affichage effectuée par le dispositif de commande (50) peut être confirmée par l'utilisateur au moyen du dispositif de saisie (52), dans lequel au moins un paramètre de commande correspondant à l'objet affiché peut être fourni par le dispositif de commande (50) à l'appareil de nettoyage haute pression après ladite confirmation.

6. Appareil de distribution de liquide selon la revendication 5, **caractérisé en ce que** le au moins un paramètre de commande correspondant à l'objet affiché peut être fourni de manière automatique à l'appareil de nettoyage haute pression par le dispositif de commande (50) en l'absence de confirmation de l'utilisateur dans un délai d'affichage prédéterminé.

7. Appareil de distribution de liquide selon la revendication 4, 5 ou 6, **caractérisé en ce que** l'association entre l'objet à nettoyer et l'objet affiché au niveau du dispositif d'affichage (54) effectuée par le dispositif de commande (50) peut être refusée par l'utilisateur au moyen du dispositif de saisie (52) et la fourniture à l'appareil de nettoyage haute pression du au moins un paramètre de commande correspondant à l'objet affiché peut être bloquée.

8. Appareil de distribution de liquide selon la revendication 7, **caractérisé en ce que**, après ledit refus de l'association entre l'objet à nettoyer et l'objet affiché au niveau du dispositif d'affichage (54) effectuée par le dispositif de commande (50), une nouvelle détection de l'objet à nettoyer grâce au dispositif de détection d'objet (58) peut être déclenchée par le dispositif de commande (50) de manière automatique, ou par l'utilisateur au moyen du dispositif de saisie (52).

9. Appareil de distribution de liquide selon la revendication 7, **caractérisé en ce que** l'objet à nettoyer peut être associé par l'utilisateur, au moyen du dispositif de saisie, à un objet stocké dans l'élément de mémoire (62) après que ledit utilisateur ait refusé l'association effectuée par le dispositif de commande (50), et **en ce que** le au moins un paramètre de commande, qui correspond à l'objet auquel l'utilisateur a associé l'objet à nettoyer, peut être fourni à l'appareil de nettoyage haute pression par le dispositif de commande (50), et de manière préférée **en ce que** l'association entre l'objet à nettoyer et un objet stocké dans l'élément de mémoire (62) effectuée par l'utilisateur peut être stockée dans l'élément de mémoire (62).

10. Appareil de distribution de liquide selon la revendication 9, **caractérisé en ce que**, après ledit refus de l'association entre l'objet à nettoyer et l'objet affiché au niveau du dispositif d'affichage (54) effectuée par le dispositif de commande (50), une liste de suggestions d'objets stockés dans l'élément de mémoire (62) peut être affichée au niveau du dispositif d'affichage (54) et l'objet à nettoyer peut être associé à un objet sélectionné par l'utilisateur dans la liste de suggestions.

11. Appareil de distribution de liquide selon la revendication 7, **caractérisé en ce que**, après ledit refus de l'association entre l'objet à nettoyer et l'objet affiché au niveau du dispositif d'affichage (54) effectuée par le dispositif de commande (50), un nouvel objet qui n'a pas encore été stocké dans l'élément de mémoire (62) peut être prédé-fini par l'utilisateur en même temps qu'un ou plusieurs paramètre(s) de commande correspondant au nouvel objet et peut être stocké dans l'élément de mémoire (62), dans lequel l'objet à nettoyer peut être associé au nouvel objet et au moins un paramètre de commande correspondant au nouvel objet peut être fourni à l'appareil de nettoyage haute pression par le dispositif de commande (50), et de manière préférée **en ce que** l'association entre l'objet à nettoyer et le nouvel objet peut être stockée dans l'élément de mémoire (62).

12. Appareil de distribution de liquide selon l'une quelconque des revendications précédentes, **caractérisé en ce qu'**au moins un des éléments ci-dessous s'applique :
- le dispositif de commande (50) peut être connecté à un dispositif de traitement de données externe, en particulier à un serveur, à un réseau informatique, à un smartphone ou à une tablette, afin de mettre à jour le contenu de mémoire de l'élément de mémoire (62) et/ou afin de mettre à jour un programme informatique ;
- l'appareil de distribution de liquide (10) est conçu comme un pistolet de pulvérisation (12) ;
- le dispositif de saisie (52) forme un écran tactile (56) en combinaison avec le dispositif d'affichage (54).

13. Procédé de commande d'un appareil de nettoyage haute pression au moyen d'un appareil de distribution de liquide, dans lequel l'appareil de distribution de liquide (10) comprend une entrée de liquide (34) pouvant être reliée à une sortie de pompe de l'appareil de nettoyage haute pression par l'intermédiaire d'une conduite de pression destinée à du liquide de nettoyage sous pression, et dans lequel l'appareil de distribution de liquide (10) comprend une sortie de liquide (36) permettant de distribuer le liquide de nettoyage en direction d'un objet à nettoyer, et dans lequel l'appareil de distribution de liquide (10) comprend un dispositif de saisie (52), un dispositif d'affichage (54) et un dispositif de commande (50) permettant de commander l'appareil de nettoyage haute pression, dans lequel le dispositif de commande (50) présente un élément de mémoire (62) au sein duquel peuvent être stockés des paramètres de commande, et dans lequel au moins un paramètre de commande peut être fourni à l'appareil de nettoyage haute pression par le dispositif de commande (50),
**caractérisé en ce que** l'appareil de distribution de liquide (10) présente un dispositif de détection d'objet (58) afin de détecter sans contact l'objet à nettoyer, dans lequel des informations d'objet correspondant à l'objet à nettoyer sont transmises au dispositif de commande (50) par le dispositif de détection d'objet (58) et sont traitées par le dispositif de commande (50) afin de fournir au moins un paramètre de commande, adapté à l'objet à nettoyer, qui est transmis à l'appareil de nettoyage haute pression.

14. Procédé selon la revendication 13, **caractérisé en ce que** des informations d'objet d'une pluralité d'objets sont stockées dans l'élément de mémoire (62) du dispositif de commande (50) en même temps que des paramètres de commande correspondant aux dits objets et permettant de commander l'appareil de nettoyage haute pression et l'objet à nettoyer est associé par le dispositif de commande (50) à un objet stocké dans l'élément de mémoire (62) et au moins un paramètre de commande correspondant à l'objet associé est fourni à l'appareil de nettoyage haute pression par le dispositif de commande (50).

15. Procédé selon la revendication 13 ou 14, **caractérisé en ce que** le dispositif de détection d'objet (58) est conçu comme une caméra (60) et capture une image de l'objet à nettoyer et transmet au dispositif de commande (50) des informations d'image correspondant à l'objet à nettoyer, dans lequel les informations d'image fournies par la caméra (60) sont comparées par le dispositif de commande (50) aux objets stockés dans l'élément de mémoire (62), de manière préférée au moyen d'algorithmes de reconnaissance d'image.

16. Procédé selon la revendication 14, **caractérisé en ce que** l'objet associé à l'objet à nettoyer est affiché au niveau du dispositif d'affichage (54) par le dispositif de commande (50), en particulier sous la forme d'un pictogramme, d'une dénomination et/ou d'une image.

17. Procédé selon la revendication 16, **caractérisé en ce que** l'association entre l'objet à nettoyer et l'objet affiché au niveau du dispositif d'affichage (54) effectuée par le dispositif de commande (50) est confirmée ou refusée par l'utilisateur, dans lequel, en cas de confirmation, le au moins un paramètre de commande correspondant à l'objet affiché est fourni par le dispositif de commande (50) à l'appareil de nettoyage haute pression, et dans lequel, en cas de refus, la fourniture à l'appareil de nettoyage haute pression du au moins un paramètre de commande correspondant à l'objet affiché est bloquée.

18. Procédé selon la revendication 17, **caractérisé en ce qu'**un des éléments ci-dessous s'applique :
- après ledit refus de l'association entre l'objet à nettoyer et l'objet affiché au niveau du dispositif d'affichage (54) effectuée par le dispositif de commande (50), une nouvelle détection de l'objet à nettoyer grâce au dispositif de détection d'objet (58) est déclenchée par le dispositif de commande (50) de manière automatique, ou par l'utilisateur au moyen du dispositif de saisie (52), et une nouvelle association entre l'objet à nettoyer et un objet stocké dans l'élément de mémoire (62) est mise en œuvre par le dispositif de commande (50) après la nouvelle détection ;
- l'objet à nettoyer est associé par l'utilisateur à un objet stocké dans l'élément de mémoire (62) après que ledit utilisateur ait refusé l'association effectuée par le dispositif de commande (50) et au moins un paramètre de commande correspondant à l'objet auquel l'utilisateur a associé l'objet à nettoyer est fourni à l'appareil de nettoyage haute pression par le dispositif de commande (50) et l'association entre l'objet à nettoyer et un objet stocké dans l'élément de mémoire (62) effectuée par l'utilisateur est de manière préférée stockée dans l'élément de mémoire (62) ;
- une liste de suggestions d'objets stockés dans l'élément de mémoire (62) est proposée à l'utilisateur au niveau du dispositif d'affichage (54) après que ledit utilisateur a refusé l'association effectuée par le dispositif de commande (50), et l'utilisateur sélectionne un objet dans la liste de suggestions, dans lequel l'objet à nettoyer est ensuite associé à l'objet sélectionné et des paramètres de commande correspondant à l'objet sélectionné sont fournis à l'appareil de nettoyage haute pression ;
- après le refus de l'association effectuée par le dispositif de commande (50), l'utilisateur enregistre dans l'élément de mémoire (62) un nouvel objet qui n'a pas encore été stocké dans l'élément de mémoire (62), en même temps qu'un ou plusieurs paramètre(s) de commande correspondant au nouvel objet, dans lequel l'objet à nettoyer est ensuite associé au nouvel objet et au moins un paramètre de commande correspondant au nouvel objet est fourni à l'appareil de nettoyage haute pression par le dispositif de commande (50) et l'association entre l'objet à nettoyer et le nouvel objet est de manière préférée stockée dans l'élément de mémoire (62).

19. Procédé selon l'une quelconque des revendications 13 à 18, **caractérisé en ce que** le dispositif de commande (50) est relié à un dispositif de traitement de données externe afin de mettre à jour le contenu de mémoire de l'élément de mémoire (62) et/ou afin de mettre à jour un programme informatique.
